# EUROPÄISCHE PATENTSCHRIFT

(11) **EP 4 003 734 B1**
(45) Veröffentlichungstag und Bekanntmachung des Hinweises auf die Patenterteilung: **05.04.2023**
(21) Anmeldenummer: 20728483.7
(22) Anmeldetag: 26.05.2020
(51) Int. Cl.: B41F 5/24, B41F 13/02, B41F 33/00, B41F 23/04, B41F 5/18

(54) **FLEXODRUCKMASCHINE ZUR BEDRUCKUNG EINER SUBSTRATBAHN**
FLEXOGRAPHIC PRINTING MACHINE FOR PRINTING A SUBSTRATE WEB
MACHINE D'IMPRESSION FLEXOGRAPHIQUE POUR IMPRIMER SUR UNE BANDE DE SUBSTRAT

(30) Priorität: 29.07.2019 DE 102019120404
(43) Veröffentlichungstag der Anmeldung: 01.06.2022
(73) Patentinhaber: Koenig & Bauer AG, 97080 Würzburg (DE)
(72) Erfinder: MAGNONE, Stefano, 15057 Tortona (AL) (IT)
(74) Vertreter: Koenig & Bauer AG
(86) Internationale Anmeldenummer: PCT/EP2020/064565
(87) Internationale Veröffentlichungsnummer: WO 2021/018435

(56) Entgegenhaltungen:
- WO-A1-2008/034759
- JP-A- S57 157 785
- US-B1- 6 176 184

## Beschreibung

Die Erfindung betrifft eine Flexodruckmaschine zur Bedruckung einer Substratbahn gemäß dem Oberbegriff des Anspruches 1.

Im Bereich des Verpackungsdrucks werden häufig, dünne und dehnbare, bahnförmige Folien, insbesondere Kunststofffolien, als Bedruckstoff verwendet. Um Dehnung aufgrund unterschiedlicher Spannung und/oder von Wärmeeintrag und/oder Druck zu vermeiden werden solche Folien häufig in Druckmaschinen mit Zentralzylinder bedruckt. Über den Umfang des Zentralzylinders sind mehrere Druckwerke sternförmig verteilt angeordnet, um verschiedene Motive und Farben, insbesondere Druckfluide, auf den Bedruckstoff aufzubringen. Insbesondere können so dünne und flexible Bedruckstoffbahnen während des gesamten Druckvorgangs präzise gehalten und geführt werden. Dies ist insbesondere für eine hohe Registergenauigkeit notwendig. Die Druckwerke sind häufig als Flexodruckwerke mit erhabenen Druckformen und/oder Druckplatten ausgebildet. Die Druckformen sind üblicherweise auf einem Fotopolymer hergestellt und weisen insbesondere flexible und elastische Eigenschaften auf.

Durch den Einsatz dünnflüssiger und niedrigviskoser Farben eignet sich das Druckverfahren insbesondere für nichtsaugende und rauhe Bedruckstoffoberflächen, wie sie beispielsweise im Verpackungsbereich oft typisch sind.

Durch EP 3 251 850 A1 ist eine Druckmaschine, insbesondere eine Flexodruckmaschine mit einem Zentralzylinder, mit Rollenaufwickler und Rollenabwickler nebeneinanderliegend auf der gleichen Seite des Zentralzylinders angeordnet.

Weiter ist durch EP 3 078 496 B1 eine Druckmaschine, insbesondere

Flexodruckmaschine mit einem Rollenaufwickler und einem Rollenabwickler bekannt. Weiter ist aus der Schrift ein horizontal angeordneter Trockner mit einem Trocknerabschnitt bekannt.

Durch die DE 40 10 261 A1 ist eine Rotationsdruckmaschine mit einem Zentralzylinder und einem oder mehreren um den Zentralzylinder angeordneten Druckwerken bekannt. Insbesondere weist die Rotationsdruckmaschine einen horizontal angeordnete Trocknereinehit auf. In dem Trockner sind mehrere Umlenkmittel angeordneten und eine Substratbahn wird in dem Trockner mehrmals gewendet. Insbesondere weist die Rotationsdruckmaschine eine Temperierwalze auf, welche der Trocknereinheit auf dem Transportweg mit größeren Abstand und vorallem dazwischenliegenden Führungselementen nachgeordnet angeordnet ist.

Durch die WO 95/20492 ist eine Zentralzylinder Flexodruckmaschine bekannt. Die Flexodruckmaschine weist eine horizontal ausgerichtete Trockeneinheit mit mehreren Führungselementen auf.

Durch die DE 32 28 681 A1 ist eine Vorrichtung zum Trocknen einer bedruckten Bahn bekannt. Insbesondere weist die Vorrichtung zwei Trocknerabschnitte auf und in jedem Trocknerabschnitt sind mehrere Umlenkmittel angeordnet.

Durch die EP 1 790 471 A2 ist eine Vorrichtung zum Trocknen einer in einer Druckmaschine, insbesondere einer Rotationsdruckmaschine, bedruckten Bahn mit zwei Trocknerabschnitten offenbart. Die Vorrichtung zum Trocknen ist vertikal orientiert und weist mehrere Führungselemente auf, die versetzt zueiander angeordnet sind. Außerdem weist die Vorrichtung zum Trocknen zwischen den Trocknerabschnitten Umlenkmittel auf. Der Erfindung liegt die Aufgabe zugrunde, eine Flexodruckmaschine zur Bedruckung einer Substratbahn zu schaffen.

Die JP S57 157 785 A offenbart eine Flexodruckmaschine mit einem Zentralzylinder und mehreren an dem Zentralzylinder angeordneten Druckwerken. Ein Zentralzylinder ist zwischen Rollenabwicklern und Rollenaufwicklern angeordnet. Zusätzlich offenbart die Flexodruckmaschine eine Trocknereinheit mit zwei Trocknerabschnitten.

Die US 6 176 184 B1 offenbart eine Flexodruckmaschine mit einem Zentralzylinder und mehreren an dem Zentralzylinder angeordneten Druckwerken. Eine Trocknereinheit ist horizontal ausgerichtet und weist mehrere Führungselemente auf.

Die WO 2008/034759 A1 offenbart eine Flexodruckmaschine mit einem Zentralzylinder und mehreren an dem Zentralzylinder angeordneten Druckwerken. Eine Trocknereinheit ist horizontal ausgerichtet und weist mehrere Führungselemente auf.

Die Aufgabe wird erfindungsgemäß durch die Merkmale des Anspruches 1 gelöst.

Die mit der Erfindung erzielbaren Vorteile bestehen insbesondere darin, dass durch die dem Zentralzylinder gegenüberliegende Anordnung eines Rollenaufwicklers und eines Rollenabwicklers eine kompaktere Bauweise der Druckmaschine möglich wird. Insbesondere ist der Zentralzylinder in der bevorzugten Ausführungsform zwischen dem Rollenabwickler und dem Rollenaufwickler angeordnet. Eine Gesamtlänge der Maschine kann dadurch um 20 % oder mehr reduziert werden. Durch die Platzersparnis ergibt sich so für Druckereien ein Kostenvorteil. Weiter wird durch die kompaktere Anordnung ein verkürzter Transportweg der Substratbahn erreicht. Insbesondere wird der Transportweg der Substratbahn um bis zu 5 Meter oder mehr reduziert.

Ein weiterer mit der Erfindung erzielbarer Vorteil besteht insbesondere darin, dass in einer bevorzugten Ausführungsform der Rollenabwickler auf der Seite der Trocknereinheit angeordnet ist und der Rollenaufwickler bevorzugt auf der gegenüberliegenden Seite des Zentralzylinders, bevorzugt auf der Seite der Inspektionseinrichtung, angeordnet ist. Insbesondere kann durch diese Anordnung vorteilhafterweise die Flexodruckmaschine kompakter gestaltet werden. Insbesondere ist durch diese Anordnung ein verkürzter Transportweg möglich.

Ein Weiterer mit der Erfindung erzielbarer Vorteil besteht insbesondere darin, dass durch die horizontale Anordnung einer Trocknereinheit mit mindestens zwei Abschnitten eine noch kompaktere Bauweise der Druckmaschine erreicht wird. Weiter ist eine noch effizientere und verbesserte Trocknung des Bedruckstoffs möglich. Zwischen den zumindest zwei Trocknerabschnitten wird die Substratbahn bevorzugt umgelenkt und so ist eine effiziente Trocknung möglich. Trotz der kompakteren Bauweise wird der Transportweg der Substratbahn in der Trocknereinheit durch zumindest einen weiteren Abschnitt verlängert wird. Insbesondere wird so eine Trocknung und eine Lösungsmittelmigration verbessert.

Ein weiterer mit der Erfindung erzielbarer Vorteil besteht insbesondere darin, dass durch eine der Trocknereinheit vorzugsweise unmittelbar nachgeordnete Temperierwalze, insbesondere Kühlwalze, eine Bahnspannung eingestellt werden kann. Durch die nahe Anordnung der Temperierwalze, beispielsweise zwischen 10 cm und 100 cm, nach dem letzten Führungselement kann auch gleichzeitig die Bahnspannung im Trockner einstellt werden, weshalb auf zusätzliche Zugwalzen verzichtet werden kann und ebenfalls zur kompakteren Bauweise beigetragen wird. Weiter kann die durch die Trocknereinheit eingebrachte Wärme in den Bedruckstoff wieder abgeführt werden. Vorteilhafterweise kann durch die Nahe und/oder unmittelbare Anordnung der Temperierwalze die Wärme direkt nach der Trocknereinheit abgeführt werden und auf zusätzliche Leitelemente verzichtet werden.

Durch die versetzte Anordnung der Führungselemente kann die Bahn direkt in die Trocknereinheit geführt werden. Besonders vorteilhaft kann dadurch auf Führungselement außerhalb der Trocknereinheit verzichtet werden, was zu einer kompakteren Bauweise beiträgt. Zusätzlich sorgt die versetzte Anordnung zu kleinen Umlenkwinkeln. Dadurch dass zumindest zwei Führungselemente vorhanden sind, ist die kompakte Bahnführung mit wenig Auflagefläche vorhanden. Es kann ein gutes Druckergebnis trotz der kompakteren Bauweise der Maschine erreicht werden.

Ein weiterer mit der Erfindung erzielbarer Vorteil besteht insbesondere darin, dass mehrere Maschinenteile, insbesondere Rollenaufwickler, Rollenabwickler, Zentralzylinder, Formzylinder sowie Zugwalzen eigene Antriebe aufweisen. Insbesondere kann durch die eigenen Antriebe, welche bevorzugt über eine virtuelle Leitachse verbunden sind, der Flexodruckmaschine kompakter gestaltet werden.

Ein Ausführungsbeispiel der Erfindung ist in der Zeichnung dargestellt und wird im Folgenden näher beschrieben.

Es zeigen:
- Fig. 1: eine schematisch Darstellung einer Flexodruckmaschine mit einem Zentralzylinder;
- Fig. 2: eine schematische Darstellung einer horizontal orientierten Trocknereinheit.

Eine Druckmaschine 01, bevorzugt Flexodruckmaschine 01 und/oder Zentralzylinderdruckmaschine 01 (Central Impression cylinder (CI)), ist insbesondere als Rollendruckmaschine 01, zur Bedruckung eines bahnförmigen Bedruckstoffes 02 ausgebildet. Als Druckmaschine 01 ist hier eine zumindest ein Druckfluid auf einen Bedruckstoff 02 auftragende oder aufzutragen fähige Maschine zu verstehen. Die Druckmaschine 01, insbesondere Flexodruckmaschine 01, weist bevorzugt zumindest einen Abwickler 100 mit einer Bedruckstoffquelle 101, bevorzugt zumindest ein erstes Druckaggregat 200 mit zumindest einem Zentralyzylinder 201, bevorzugt zumindest eine erste Trocknereinheit 300, bevorzugt zumindest eine Inspektionseinrichtung 400 und bevorzugt zumindest einem Aufwickler 500 auf. Die Bedruckstoffquelle 101 ist bevorzugt als eine Substratrolle 101 und/oder eine Bedruckstoffrolle 101 ausgebildet. Die Druckmaschine 01 weist gegebenenfalls beispielsweise zumindest ein zweites Druckaggregat und beispielsweise zumindest eine zweite Trocknereinheit auf. Eine maximale Produktionsgeschwindigkeit beträgt beispielsweise 5 m/s oder 7 m/s, bevorzugt 6 m/s.

Der Einfachheit halber soll im Vorangegangenen und im Folgenden - falls nicht explizit unterschieden und entsprechend benannt - der Ausdruck "Druckfarbe" oder "Druckfluid" im Sinne eines in der Druckmaschine 01 zu verdruckenden flüssigen oder zumindest fließfähigen Färbefluids verstanden sein, der sich nicht nur auf die umgangssprachlich eher mit dem Ausdruck "Druckfarbe" in Verbindung gebrachten höherviskosen Färbefluide für die Anwendung in Rotationsdruckmaschinen, sondern neben diesen höherviskosen Färbefluids im Besonderen auch niederviskose Färbefluids wie "Tinten", insbesondere Inkjet-Tinten, aber auch pulverförmige Färbefluids wie z. B. Toner, einschließt. So sind im Vorangegangenen und im Folgenden insbesondere auch farblose Lacke gemeint, wenn von Druckfluiden und/oder Tinten und/oder Druckfarben die Rede ist. Bevorzugt sind im Vorangegangenen und im Folgenden insbesondere auch Mittel für eine Vorbehandlung (sogenanntes precoating) eines Bedruckstoffs 02 gemeint, wenn von Druckfluiden und/oder Tinten und/oder Druckfarben die Rede ist. Alternativ zu dem Begriff des Druckfluids ist der Begriff des Beschichtungsmittel synonym zu verstehen. Insbesondere weist das Druckfluid in Flexodruckmaschinen bevorzugt dünnflüssige und niedrigviskose Eigenschaften im Vergleich zu Druckfluiden anderer Druckverfahren auf.

Der Bedruckstoff 02 ist bevorzugt ein bahnförmiges flächiges Material wie Papier und/oder Pappe und/oder eine dünne, flexible oder feste Folie. Weiter können Verpackungsmaterialien mit rauer Oberfläche und Gewebe bedruckt werden. Eine Arbeitsbreite der Druckmaschine 01, insbesondere Flexodruckmaschine 01 beträgt bevorzugt zwischen 600 mm bis 1.200 mm, bevorzugt bis 1.050 mm. Die Arbeitsbreite ist im Vorangegangenen und im Folgenden die maximale Breite, die ein Bedruckstoff 02 aufweisen darf, um noch mit dem zumindest einen Druckaggregat 200 der Druckmaschine 01 verarbeitet werden zu können, dies entspricht somit der maximalen mit dem zumindest einen Druckaggregat 200 der Druckmaschine 01 verarbeitbaren Breite des jeweiligen Bedruckstoffs 02. Bevorzugt werden Bedruckstoffbahnen und/oder Bedruckstoffe 02 mit einem maximalen Bedruckstoffgewicht von 120 g/m² oder kleiner verwendet.

Im Fall einer Rollendruckmaschine 01 ist der Abwickler 100 als Rollenabwickler 100 und der Aufwickler 500 als Rollenaufwickler 500 ausgebildet. Im Rollenabwickler 100 wird bevorzugt zumindest der Bedruckstoff 02 ausgerichtet, bevorzugt zumindest bezüglich einer Kante dieses Bedruckstoffs 02. Im Rollenabwickler 100 einer Rollendruckmaschine 01 wird zumindest ein bahnförmiger Bedruckstoff 02, also eine Bedruckstoffbahn 02 von einer Bedruckstoffrolle 101 abgewickelt und bevorzugt bezüglich ihrer Kanten in einer axialen Richtung A ausgerichtet. Die axiale Richtung A ist bevorzugt eine Richtung A, die sich parallel zu einer Rotationsachse 207, insbesondere einer Rotationsachse 207 des Zentralzylinders 201, einer horizontal verlaufenden Richtung A erstreckt. Die axiale Richtung A, d. h. Querrichtung A ist orthogonal zu einer für einen Transport von insbesondere bahnförmigen Bedruckstoff 02 vorgesehenen Richtung T, insbesondere Transportrichtung T und/oder orthogonal zu einem vorgesehenen Transportweg des Bedruckstoffs 02 durch das zumindest eine erste Druckaggregat 200 orientiert. Die Transportrichtung T ist im Fall eines gekrümmten Transportwegs bevorzugt jeweils diejenige Richtung T, die tangential zu einem jeweiligen Bezugspunkt, insbesondere tangential zum Transportweg und/oder tangential zum für die Bedruckstoffbahn 02, insbesondere Substratbahn 02, vorgesehenen Transportweg steht. Weiter bevorzugt steht die Transportrichtung T an jedem Ort tangential auf dem für die Substratbahn 02 vorgesehenen Transportweg.

Der Bedruckstoffrolle 101 und zumindest einem Umlenkmittel 102 ist im Transportweg der Substratbahn 02 zumindest eine Einrichtung 104 zur Erhöhung der Druckfluidhaftung, insbesondere eine Einrichtung 104 zur Corona Entladung, nachgeordnet angeordnet. Insbesondere ist die Einrichtung 104 vor dem zumindest einen Druckaggregat 200, insbesondere vor der zumindest einen Druckeinheit 200, und nach Abwicklung der Substratbahn 02 von der Bedruckstoffrolle 101 angeordnet. Die Einrichtung 104 umfasst bevorzugt ein Umlenkmittel 105 und eine Vorrichtung zur Behandlung der Substratbahn 02 mit einer Coronaspannung.

Der für einen Transport des zumindest einen Bedruckstoffs 02 vorgesehene Transportweg und insbesondere die Bedruckstoffbahn 02 verläuft im Anschluss an die zumindest der für die Bedruckstoffrolle 101 vorgesehenen Einrichtung, bevorzugt über zumindest ein Umlenkmittel 102 durch das zumindest eine erste Druckaggregat 200, wo der Bedruckstoff 02 und insbesondere die Bedruckstoffbahn 02 bevorzugt mittels zumindest einer Druckfarbe einseitig mit einem Druckbild versehen wird. Der für den Transport eines Bedruckstoffes 02 vorgesehene Raumbereich, den der Bedruckstoff 02 und insbesondere die Bedruckstoffbahn 02 im Fall seiner/ihrer Anwesenheit zumindest zweitweise einnimmt, ist der Transportweg. Der Transportweg wird durch zumindest ein Transportmittel, insbesondere durch mindestens ein Bedruckstoffleitelement festgelegt. Bevorzugt ist das mindestens eine Bedruckstoffleitelement jeweils als zumindest eine Walze und/oder zumindest ein Zylinder und/oder zumindest eine Auflage und/oder zumindest eine sonstige Einrichtung zum Führen des Bedruckstoffes 02 und insbesondere der Bedruckstoffbahn 02 in einem druckenden Betriebszustand der Druckmaschine 01 ausgebildet. Die zumindest eine Druckeinheit 200 weist beispielsweise zumindest eine als Bedruckstoffleitelement ausgebildete Anpresswalze 206 und/oder Umlenkwalze 206 auf. Die zumindest eine Anpresswalze 206 und/oder Umlenkwalze 206 ist bevorzugt so am Zentralzylinder 201 angeordnet, dass eine Substratbahn 02, insbesondere eine Bedruckstoffbahn 02, beispielsweise registergenau an den Druckwerken 202 vorbeiführend angeordnet ist.

Weiter weisen auch andere Bereiche der Druckmaschine 01 solche Bedruckstoffleitelemente auf. Beispielsweise weist die Trocknereinheit 300 zumindest ein Umlenkmittel 302 und zumindest ein Führungselement 301 und der zumindest eine Rollenabwickler 100 zumindest ein Umlenkmittel 102 und die Inspektionseinrichtung 400 zumindest ein Umlenkmittel 402 und der zumindest eine Rollenaufwickler 500 zumindest ein Umlenkmittel 503 als ein solches Transportmittel und/oder ein solches Bedruckstoffleitelement auf.

Weiter weist die Druckmaschine 01 eine Richtung G auf. Die Richtung G gibt die allgemeine Richtung der für den Bedruckstoff 02 vorgesehenen Transportweg durch die Druckmaschine 01 an und zeigt von dem zumindest eine Rollenabwickler 100, insbesondere dem Beginn der Druckmaschine 01, zu dem zumindest einem Rollenaufwickler 500, dem Endpunkt der Druckmaschine 01. Die Richtung G, bevorzugt die Transportrichtung G der Gesamtmaschine ist bevorzugt orthogonal zur Querrichtung A und parallel zum Boden der Druckmaschine 01 orientiert. Insbesondere ist die Richtung G horizontal ausgebildet und/oder orientiert.

Im Vorangegangen um im Folgenden bezeichnet eine vertikale Richtung V, eine Richtung die bevorzugt orthogonal auf der Ebene, die durch die Querrichtung A und Richtung G aufgespannt wird, steht. Bevorzugt bilden die vertikale Richtung V mit der Querrichtung A und der Richtung G ein kartesisches Koordinatensystem. Insbesondere zeigt die vertikale Richtung V bevorzugt bei einer Transportrichtung G, die parallel zum Boden verläuft, vom Boden, auf dem die Druckmaschine 01 steht, weg.

Die zumindest eine erste Druckeinheit 200 ist bevorzugt als Flexodruckaggregat 200 mit zumindest einem Zentralzylinder 201 ausgebildet und weist über den Umfang des zumindest einen Zentralzylinders 201, zumindest ein, bevorzugt mehrere, bevorzugt zumindest vier, weiter bevorzugt zumindest acht, Druckwerke 202 auf. In einer besonders bevorzugten Ausführungsform weist die Druckmaschine 01 genau acht Druckwerke 202 auf. Das zumindest eine Druckwerk 202 ist bevorzugt über Stellspindeln motorisch und/oder per Handbedienung zustellbar angeordnet. Das zumindest eine Druckwerk 202 weist jeweils bevorzugt zumindest eine Rasterwalze 203, zumindest einen Formzylinder 204 und zumindest eine Rakeleinrichtung 205 auf.

Die zumindest eine Rasterwalze 203 eines der Druckwerke 202 weist mehrere gleichmäßig über die Rasterwalze 203 verteilte Näpfchen zum Farbauftrag auf den zumindest einen Formzylinder 204 auf. Insbesondere liegt eine Rasterfeinheit zwischen 200 Näpfchen/cm bis 600 Näpfchen/cm. Beispielsweise ist die Rasterwalze 203 als Chromwalze oder Keramikwalze ausgebildet. Der zumindest eine Formzylinder 204 ist bevorzugt mit einer elastischen erhabenen Druckform ausgebildet. Bevorzugt beträgt eine Drucklänge bis zu 500 mm oder bis zu 1.100 mm, bevorzugt bis zu 800 mm. bevorzugt ist die zumindest eine Rakeleinrichtung 205 in geschlossener Bauform ausgeführt. In einer bevorzugten Ausführungsform weist der Formzylinder 204 und/oder jeder Formzylinder 204 einen eigenen Antrieb und/oder Direktantrieb auf. Bevorzugt ist jeder dieser Antriebe mit einer virtuellen Leitachse gekoppelt angeordnet.

Der Zentralzylinder 201 weist bevorzugt einen eigenen, dem ersten Zentralzylinder 201 zugeordneten ersten Antriebsmotor auf, der bevorzugt als Elektromotor ausgebildet ist und der weiter bevorzugt als Direktantrieb und/oder Einzelantrieb des Zentralzylinders 201 ausgebildet ist. Der Zentralzylinder 201 weist bevorzugt einen Durchmesser d201 zwischen 1 Meter und 3 Metern, bevorzugt zwischen 1,5 Metern und 2 Metern oder größer auf. Insbesondere weist der zumindest eine Zentralzylinder 201 zumindest den dreifachen, bevorzugt zumindest den vierfachen, Durchmesser d201 eines Durchmessers d204 des zumindest einen Formzylinders 204 eines der Druckwerke 202 auf. Durch die vertikale Richtung V und die Rotationsachse 207 des Zentralzylinders 201 wird eine Ebene E201 aufgespannt. Das zumindest eine Druckwerk 202, insbesondere die mehreren Druckwerke 202 sind gleichmäßig auf der jeweils gegenüberliegenden Seite des zumindest einen Zentralzylinders 201 angeordnet. Insbesondere gegenüberliegend zur Ebene E201. Bevorzugt sind die mehreren Druckwerke 202 sternförmig um den zumindest einen Zentralzylinder 201 angeordnet. Ein Anpressdruck beträgt im Druckbetrieb bevorzugt zwischen 0,1 MPa und 0,5 MPa.

Die zumindest eine Trocknereinheit 300 ist bevorzugt in dem für die Substratbahn 02 vorgesehenen Transportweg der zumindest einen Druckeinheit 200 nachgeordnet angeordnet. Bevorzugt ist die zumindest eine Trocknereinheit 300 in der vertikalen Richtung V über der zumindest einen Druckeinheit 200, weiter bevorzugt über der Rotationsachse 207 des zumindest einen Zentralzylinders 201, angeordnet. Insbesondere ist die zumindest eine Trocknereinheit 300 weiter bevorzugt durch die Ebene E201 getrennt auf der Seite des Rollenabwicklers 100 angeordnet. Die Trocknereinheit 300 weist zumindest einen, bevorzugt zumindest zwei, weiter bevorzugt genau zwei Trocknerabschnitte 304 zur Durchführung der Substratbahn 02 auf. Bevorzugt ist der zumindest eine, bevorzugt zumindest zwei, weiter bevorzugt genau zwei Trocknerabschnitte 304 von einem Gehäuse 317 umgeben. Einem Trocknerabschnitt 304 vorgeordnet und/oder nachgeordnet befindet sich zumindest ein Umlenkmittel 302 zur Änderung der Transportrichtung T der Substratbahn 02 und/oder zur Änderung des für die Substratbahn 02 vorgesehenen Transportweg. Insbesondere ist das zumindest eine Umlenkmittel 302 so angeordnet, dass eine Ausrichtung der Substratbahn 02 zur Hineinführung und/oder Herausführung in den Trocknerabschnitt 304 ohne großen Umlenkwinkel an zumindest einem ersten und/oder einem und/oder einem letzten Führungselement 301 des jeweiligen Trocknerabschnitts 304 stattfindet. Weiter bevorzugt ist das zumindest eine Umlenkmittel 302 jeweils so angeordnet, dass das zumindest eine Umlenkmittel 302 eine monoton steigende Anordnung der Führungselemente 301 verlängert.

Je Trocknerabschnitt 304 umfasst die zumindest eine Trocknereinheit 300 zumindest ein, bevorzugt mehrere, mindestens vier, weiter bevorzugt zumindest sieben Führungselemente 301. Das zumindest eine Führungselement 301, insbesondere die mehreren Führungselemente 301, gibt bevorzugt den für die Substratbahn 02 vorgesehenen Transportweg in einem Trocknerabschnitt 304 vor. Insbesondere ist das zumindest eine Führungselement 301, insbesondere die mehreren Führungselemente 301, in einer Transportrichtung T und/oder der Richtung G und weiter bevorzugt auch in einer vertikalen Richtung V versetzt zueinander angeordnet. Bevorzugt beträgt im Falle von zumindest zwei Führungselementen 301 der Abstand, insbesondere ein Versatz V301 der Rotationsachsen 305 der Führungselemente 301, parallel zur Richtung G, zwischen den Führungselementen 301 zwischen 10 cm und 30 cm. Weiter bevorzugt ist der Abstand, insbesondere der Versatz V301 parallel zur Richtung G, bei mehreren Führungselementen 301 jeweils gleich groß. Bevorzugt sind im Falle mehrerer Führungselemente 301, die Führungselemente 301 in einer vertikalen Richtung V zumindest im ersten Trocknerabschnitt 304, bevorzugt in allen Trocknerabschnitten 304, monoton steigend angeordnet. Insbesondere ergibt sich für den vorgesehenen Transportweg der Substratbahn 02 eine bevorzugt konvexe Ausbildung. Insbesondere konvex zu einer Verbindunggerade von einem ersten zu einem letzten Führungselement 301 eines Trocknerabschnitts 304. In einer anderen Ausführungsform sind die mehreren Führungselemente 301 bevorzugt so angeordnet, dass sich eine annähernd logarithmisch steigender Transportweg in vertikaler Richtung V für die Substratbahn 02 durch den jeweiligen Trocknerabschnitt 304 ergibt.

Zumindest zwei aufeinanderfolgende Trocknerabschnitte 304 der Trocknereinheit 300 sind bevorzugt gegenüberliegend angeordnet. Mit gegenüberliegend ist insbesondere eine Durchführung der Substratbahn 02 durch die zumindest eine Trocknereinheit 300 mit einer gedrehten und/oder gewendeten Substratbahn 02, insbesondere gedrehten und/oder gewendeten bedruckten Oberfläche der Substratbahn 02 gemeint. Insbesondere findet die Drehung der Substratbahn 02 durch das zumindest eine Umlenkmittel 302, das dem jeweiligen Trocknerabschnitt 304 nachgeordnet und dem jeweils nächsten Trocknerabschnitt 304 vorgeordnet angeordnet ist, statt. Bevorzugt ist zwischen jedem Trocknerabschnitt 304 zumindest ein Umlenkmittel 302 so angeordnet, dass die zumindest eine Substratbahn 02 vor jedem Trocknerabschnitt 304 durch zumindest ein Umlenkmittel 302 gedreht angeordnet ist und/oder die Substratbahn 02 und/oder der für die Substratbahn 02 vorgesehene Transportweg zwischen 135° und 225°, bevorzugt um 180°, umgelenkt angeordnet ist. Beispielsweise wird durch je ein Umlenkmittel 302 die Substratbahn 02 und/oder der für die Substratbahn 02 vorgesehene Transportweg in einem Winkel von ca. 90° umgelenkt, so dass sich durch die zumindest zwei Umlenkmittel 302 die Substratbahn 02 oder der für die Substratbahn 02 vorgesehene Transportweg um 135° bis 225 , bevorzugt um 180°, umgelenkt wird. In einer weiteren Ausführung weisen zwei Trocknerabschnitte 304 ein gemeinsames Umlenkmittel 302 und/oder mehr als zwei Umlenkmittel 302 auf und die Substratbahn 02 wird bevorzugt durch das zumindest eine Umlenkmittel 302 gesamt um 135° bis 225°, bevorzugt um 180°, umgelenkt. Insbesondere ist eine nach oben ausgerichtete bedruckte Oberfläche der Substratbahn 02 nach der Umlenkung durch das zumindest eine Umlenkmittel 302 nach unten gedreht. In einer Ausführungsform ist das zumindest eine Umlenkmittel 302 so angeordnet, dass die bereits im ersten Trocknerabschnitt 304 angetrocknete bedruckte Oberfläche in Kontakt mit dem Umlenkmittel 302 kommt. Das zumindest eine Umlenkmittel 302 ist bevorzugt zylinderförmig über die gesamte Arbeitsbreite in Querrichtung A ausgebildet. Insbesondere ist das zumindest eine Umlenkmittel 302 nicht angetrieben und als leerlaufende Umlenkrolle 302 ausgebildet. Bevorzugt ist das zumindest eine Umlenkmittel 302 rotierbar um eine Rotationsachse angeordnet. Bevorzugt sind zwei Trocknerabschnitte 304 durch zwei Umlenkrollen 302 getrennt angeordnet.

Der Substratbahn 02 oder dem für die Substratbahn 02 vorgesehenen Transportweg durch den jeweiligen Trocknerabschnitt 304 zugeordnet, ist zumindest eine Düse 306, bevorzugt mehrere Düsen 306, angeordnet. Die mehreren Düsen 306 in jedem Trockerabschnitt 304 sind von oben und von unten auf die Substratbahn 02 und/oder auf den Transportweg der Substratbahn 02 zeigend angeordnet. Ein Abstand zwischen der Substratbahn 02 und/oder dem Transportweg ist bevorzugt kleiner als 20 cm, bevorzugt kleiner als 10 cm. Insbesondere sind die mehreren Düsen 306 bevorzugt auf mehreren Düsenkästen 307; 308; 309 angeordnet. Insbesondere sind die Düsenkästen 307; 308; 309 oder die Abschnitte auf der Düsenkästen 307; 308; 309 bevorzugt versetzt in der vertikalen Richtung V angeordnet und sind die bevorzugt konvexe Ausbildung des Transportweges der Substratbahn 02 abbildend angeordnet. Insbesondere sind die Düsen 306 eines oberhalb der Substratbahn 02 und/oder oberhalb des Transportweges der Substratbahn 02 liegenden Düsenkastens 308 so angeordnet, dass sich im Vergleich mit einer Verbindungsgeraden einer im Transportweg ersten und letzten Düse 306 eine konkave Ausbildung der Düsenanordnung ausbildet. Insbesondere weist jeder Trocknerabschnitt 304 zumindest einen, bevorzugt zwei Düsenkästen 307; 308; 309 auf. In der besonders bevorzugten Ausführungsform mit zwei Trocknerabschnitten 304 weist der erste Trocknerabschnitt 304 bevorzugt je einen Düsenkasten 308 oberhalb und einen Düsenkasten 307 unterhalb der Substratbahn 02 und/oder dem für die Substratbahn 02 vorgesehenen Transportweg auf. Der zweite Trocknerabschnitt 304 weist ebenfalls einen Düsenkasten 309 oberhalb und einen Düsenkasten 308 unterhalb der Substratbahn 02 und/oder der Transportweg der Substratbahn 02 auf. Mit oberhalb und unterhalb ist insbesondere eine Angabe in hauptsächlich vertikaler Richtung V gemeint. Bevorzugt weist jeder Düsenkasten 307; 308; 309 einen eigenen Gaseintritt 311; 312; 313 auf. Beispielsweise weist die besonders bevorzugte Ausführungsform mit zwei Trocknerabschnitten 304 einen unteren, einen mittleren und einen oberen Düsenkasten 307; 308; 309 auf. Bevorzugt weisen die Düsenkästen 307; 308; 309 einen unteren, einen mittlere und einen oberen Gaseintritt 311; 312; 313 auf. Besonders bevorzugt weist das zumindest eine Gehäuse 317 zumindest zwei, einen unteren und einen oberen Gasaustritt 314; 316 auf. In einer Ausführungsform der Trocknereinheit 300 mit mehreren Trocknerabschnitten 304 können auch weniger oder mehrere Gasaustritte oder Gaseintritte vorhanden sein. Besonders bevorzugt ist der Düsenkasten 308 bei den zwei Trocknerabschnitten 304 als ein gemeinsamer Düsenkasten 308 ausgebildet. Der gemeinsame Düsenkasten 308 der zwei aufeinander folgenden Trocknerabschnitte 304 weist mehrere Düsen 306 mit mehrere Düsenöffnungen auf. Insbesondere sind die Düsenöffnungen des gemeinsamen Düsenkastens 308 der zumindest beiden aufeinanderfolgenden Trocknerabschnitte 304 voneinander wegweisen angeordnet. Insbesondere weisen in einer Ausführungsform mit mehreren Trocknerabschnitten 304 bevorzugt immer die zwei aufeinanderfolgenden Trocknerabschnitte 304 einen gemeinsamen Düsenkasten 308 mit voneinander wegweisenden Düsenöffnungen auf.

Die mehreren Düsen 306 sind bevorzugt gleichmäßig über den Trocknerabschnitt 304 angeordnet. Beispielsweise sind die Düsen 306 auf einem Düsenkasten 307; 308; 309 versetzt angeordnet. Insbesondere durch das Wenden und/oder die Drehung und/oder das Umlenken der Substratbahn 02 zwischen zwei Trocknerabschnitten 304 sind die mehreren Düsen 306 des gemeinsamen Düsenkastens 308 auf die bedruckte Seite der Substratbahn 02 gerichtet angeordnet. Bevorzugt sind die mehreren Düsen 306 mittels vorgeheiztem Trocknungsgas, z. B.Trocknungsluft, und einen Gaseintritt versorgbar und/oder versorgt angeordnet. In einer Ausführungsform besitzt jeder Trocknerabschnitt 304 eine gemeinsame Gasführung zur Trocknung der Substratbahn 02 und zur Migration von Lösungsmittel. In einer weiter bevorzugten Ausführungsform besitzt jeder Düsenkasten 307; 308; 309 einen eigenen Gaseintritt. In einer weiter bevorzugten Ausführungsform weisen immer zwei aufeinanderfolgende Trocknerabschnitte 304 eine gemeinsame Versorgung mittels Trocknungsluft auf. Bevorzugt weist die gesamte Trocknereinheit 300 einen gemeinsame Trocknungseintritt auf. In einer anderen Ausführungsform ist die Trocknereinheit 300 als Infrarottrockner ausgebildet.

Insbesondere ist die zumindest eine Trocknereinheit 300 bevorzugt in einer horizontalen Ausrichtung und/oder horizontalen Orientierung angeordnet. Mit einer horizontalen Ausrichtung ist insbesondere eine weitestgehend horizontale, insbesondere überwiegend horizontale Komponente, insbesondere die Komponente parallel zur Richtung G, der Transportrichtung T der Substratbahn 02 in der Trocknereinheit 300, bevorzugt in jedem Trocknerabschnitt 304, gemeint. Insbesondere steht die Transportrichtung T tangential auf dem für die Substratbahn 02 vorgesehenen Transportweg in einem Trocknerabschnitt 304. Deren horizontale und parallel zur Richtung G orientierte Komponente überwiegt in zumindest 80 %, bevorzugt 90 %, weiter bevorzugt in 100 %, des Transportweges in dem jeweiligen Trocknerabschnitt 304.

Weiter bevorzugt ist mit einer horizontalen Ausrichtung der zumindest einen Trocknereinheit 300 auch die Abmessung der einzelnen Trocknerabschnitte 304 gemeint. Insbesondere ist die Länge L304 des Trocknerabschnitts 304 größer als die Höhe H304 des jeweiligen Trocknerabschnitts 304. Insbesondere ist mit der Länge L304 des Trocknerabschnitts 304, der Abstand vom ersten bis zum letzten Führungselementes 301, insbesondere den jeweiligen Rotationsachsen 305 der Führungselemente 301, eines Trocknerabschnitts 304 parallel zur Richtung G bezeichnet. Als die Höhe H304 des Trocknerabschnitts 304, ist insbesondere die Höhe H304 zwischen dem ersten und dem letzten Führungselements 301, insbesondere den jeweiligen Rotationsachsen 305 der Führungselemente 301, des jeweiligen Trocknerabschnitt 304 parallel zur vertikalen Richtung V bezeichnet. Beispielsweise beträgt die L304 zwischen 1 Meter und 3 Metern und die H304 zwischen 10 cm und 50 cm. Die zumindest eine horizontal orientierte und/oder ausgerichtete Trocknereinheit 300 mit dem zumindest einen Führungselement 301 ist bevorzugt in einer vertikalen Richtung V über der Druckeinheit 200 angeordnet.

Dem zumindest einen letzten, bevorzugt dem zweiten, Trocknerabschnitt 304 ist zumindest eine Temperierwalze 350 nachgeordnet angeordnet. Die zumindest eine Temperierwalze 350, bevorzugt zumindest eine Kühlwalze 350, ist der zumindest einen horizontal angeordneten Trocknereinheit 300 nachgeordnet und der Inspektionseinrichtung 400 vorgeordnet angeordnet. Weiter bevorzugt ist die zumindest eine Temperierwalze 350 zwischen der zumindest einen Trocknereinheit 300 und der Ebene E201 angeordnet. Zwischen dem letzten Trocknerabschnitt 304 und der zumindest einen Temperierwalze 350 ist bevorzugt zumindest ein Kraftmesser 353 angeordnet. Insbesondere ist der zumindest eine Kraftmesser 353 an zumindest einer Walze angeordnet. Die zumindest eine Temperierwalze 350 weist bevorzugt einen Durchmesser zwischen 200 mm und 350 mm, weiter bevorzugt zwischen 250 mm und 300 mm, auf. Die zumindest eine Temperierwalze 350 ist bevorzugt mittels eines Temperiermediums, insbesondere Wasser, auf bevorzugt 18°C bis 24°C temperiert, vorzugsweise gekühlt, angeordnet. Insbesondere wird das Temperiermedium mittels Temperierkanälen durch die zumindest eine Temperierwalze 350 in der Querrichtung A hindurchgeleitet und/oder geströmt. Insbesondere ist ein Abstand A31 parallel zur Richtung G von der Trocknereinheit 300, insbesondere von der Rotationsachse 305 des letzten Führungselements 301, zur Rotationsachse 351 der zumindest einen Temperierwalze 350 kurz, insbesondere kürzer als die Länge L304 durch den jeweiligen letzten Trocknerabschnitt 304. Insbesondere ist ein Abstand A31 parallel zur Richtung G von dem letzten Führungselement 301 des letzten Trocknerabschnitts 304 zur Rotationsachse 351 der zumindest einen Temperierwalze 350 bevorzugt halb so kurz, noch weiter bevorzugt ein Viertel so kurz, wie die Länge L304 des jeweiligen letzten Trocknerabschnitts 304. Bevorzugt beträgt der Abstand A31 zwischen 10 cm und 100 cm. Weiter bevorzugt beträgt der Abstand A31 zwischen 10 cm und 50 cm. In einer weiter bevorzugten Ausführungsform ist der Abstand A31 kürzer als halb so kurz und/oder kürzer als ein Drittel so kurz und/oder kürzer als ein viertel so kurz wie die Länge L304 des jeweiligen letzten Trocknerabschnitts 304.Insbesondere ist an die zumindest eine Temperierwalze 350 eine zumindest eine Andrückwalze 352 angestellt angeordnet. Insbesondere ist die Andrückwalze 352 als zum andrücken der Substratbahn 02 an die zumindest eine Temperiewalze 350 angestellt. Die zumindest eine Temperierwalze 350 ist bevorzugt durch einen Elektromotor, angetrieben angeordnet. Die zumindest eine Temperierwalze 350 ist durch einen Antrieb, vorzugsweise einen Elektromotor angetrieben angeordnet. Der Antrieb ist bevorzugt Drehzahl- und/oder Lage- und/oder Momentengeregelt angeordnet. Insbesondere ist die zumindest eine Temperierwalze 350 die Bahnspannung der Substratbahn 02, bevorzugt in Wirkverbindung mit dem zumindest einen Kraftmesser 353, steuernd und/oder regelnd angeordnet. Weiter bevorzugt ist der Antrieb als Direktantrieb und/oder eigener Antrieb ausgebildet und mittels einer virtuellen Leitachse mit anderen Antrieben der Druckmaschine 01 gekoppelt.

Weiter weist die zumindest eine Druckmaschine 01 eine der Trocknereinheit 300 im Transportweg der Substratbahn 02 nachgeordnete Inspektionseinrichtung 400 auf. Insbesondere weist die Inspektionseinrichtung 400 zumindest eine Sensoreinrichtung 403 zur Registerinspektion und/oder eine Sensoreinrichtung 401 zur Druckbildanalyse auf. Eine exakte Übereinstimmung eines Druckbildes auf Vorder- und Rückseite eines beidseitig bedruckten Bedruckstoffes 02 ist ein Register (DIN 16500-2). Ein Passer ist nach DIN 16500-2 beispielsweise im Mehrfarbendruck eine passgenaue Zusammenfügung einzelner Druckbilder, welche durch verschiedene Druckwerke 202 gedruckt wurden, zu einem Bild. Ein Druckbild beschreibt im Vorangegangenen und im Folgenden eine Darstellung auf dem Bedruckstoff 02, welche der Summe aller Druckbildelemente entspricht, wobei die Bildelemente während zumindest einer Arbeitsstufe und/oder zumindest eines Druckvorgangs auf den Bedruckstoff 02 übertragen werden und/oder übertragbar sind.

Bevorzugt ist die Inspektionseinrichtung 400 in der vertikalen Richtung V über der Druckeinheit 200 und insbesondere über dem Zentralzylinder 201 angeordnet. Bevorzugt ist die Inspektionseinrichtung 400 im Transportweg zwischen dem Rollenaufwickler 500 und der Trocknereinheit 300 angeordnet.

Die Sensoreinrichtung 401 zur Druckbildanalyse und/oder die Sensoreinrichtung 403 zur Registerinspektion weist bevorzugt zu der Substratbahn 02 und/oder dem für die Substratbahn 02 vorgesehenen Transportweg einen Abstand von mindestens 5 mm, bevorzugt von mindestens 8 mm, und von maximal 20 mm, weiter bevorzugt von maximal 15 mm, auf. Somit weist vorzugsweise Die Sensoreinrichtung 401 zur Druckbildanalyse und/oder die Sensoreinrichtung 403 zur Registerinspektion zu dem Transportweg und/oder einer der Sensoreinrichtungen 401; 403 zugeordneten Umlenkmittel 402, welches bevorzugt den Transportweg festlegt, einen minimalen Abstand auf, welcher der Dicke der jeweiligen Bedruckstoffbahn 02 und zusätzlich mindestens 5 mm entspricht.

Die Sensoreinrichtung 401 und/oder die Sensoreinrichtung 403 ist bevorzugt als Bildsensor 401; 403 ausgebildet, insbesondere als Zeilenkamera, weiter bevorzugt als Kontakt-Bildsensor (CIS, Contact Image Sensor). Die Sensoreinrichtung 401 und/oder die Sensoreinrichtung 403 umfasst bevorzugt zumindest einen Sensor, zumindest eine dem jeweiligen Sensor zugeordnete Linse und/oder zumindest eine dem jeweiligen Sensor zugeordnete Lichtquelle. In einer bevorzugten Ausführung umfasst die Sensoreinrichtung 401 und/oder die Sensoreinrichtung 403 eine Vielzahl von Sensoren und die jeweils zugeordneten Linsen und/oder Lichtquellen. Der zumindest eine Sensor ist bevorzugt als CCD-Sensor und/oder CMOS-Sensor ausgebildet. Der Sensor ist bevorzugt als eine Fotodiode ausgebildet und/oder legt vorzugsweise jeweils einen Bildpunkt, insbesondere ein Pixel, fest, wobei das Pixel vorzugsweise rechtwinklig, insbesondere quadratisch, ausgebildet ist. Eine Fotodiode ist vorzugsweise eine Halbleiterdiode, welche beispielsweise sichtbares Licht durch einen inneren Photoeffekt insbesondere in eine elektrische Spannung umwandelt. Der Sensor ist bevorzugt zum Erfassen zumindest einer Helligkeitsinformation des jeweiligen Druckbildes und dem Umwandeln der jeweiligen Helligkeitsinformation in elektrische Spannung ausgebildet.

Weiter weist die Druckmaschine 01 zumindest einen Rollenaufwickler 500 auf. Der zumindest eine Rollenaufwickler 500 ist bevorzugt der zumindest einen Inspektionseinrichtung 400 nachgeordnet angeordnet. Der zumindest eine Rollenaufwickler 500 umfasst eine Substratrolle 501, insbesondere eine Bedruckstoffrolle 501, auf der die Substratbahn 02 nach dem Bedrucken aufgewickelt angeordnet ist. Weiter weist die zumindest einen Bedruckstoffrolle 501 und/oder der für die Bedruckstoffrolle 501 vorgesehene Platz des zumindest einen Rollenaufwicklers 500 eine Rotationsachse 502 auf. Weiter umfasst der Rollenaufwickler 500 zumindest mehrere Umlenkmittel 503 zur Führung und Ausrichtung der Substratbahn 02.

Bevorzugt sind der zumindest eine Rollenabwickler 100 und der zumindest eine Rollenaufwickler 500 jeweils auf der gegenüberliegenden Seite des zumindest einen Zentralzylinders 201 angeordnet. Insbesondere sind der zumindest eine Rollenabwickler 100 und der zumindest eine Rollenaufwickler 500 räumlich durch die zumindest eine Druckeinheit 200 getrennt angeordnet. Insbesondere ist zumindest der zumindest eine Zentralzylinder 201 zumindest einer Druckeinheit 200 so angeordnet, dass die Rotationsachse 207 des zumindest eines Zentralzylinders 201 in der Richtung G dazwischen angeordnet ist.

Bevorzugt ist der Rollenabwickler 100 auf der Seite der Trocknereinheit 300 angeordnet. Gegenüberliegend, bevorzugt durch den Zentralzylinder 201 getrennt, ist der Rollenaufwickler 500 angeordnet. Bevorzugt ist der Rollenaufwickler 500 auf der Seite und bevorzugt unter der Inspektionseinrichtung 400 angeordnet.

Bevorzugt weist der Rollenabwickler 100 sowie der Rollenaufwickler 500, bevorzugt jeweils, einen eigenen Antrieb bzw. Einzelantriebe und/oder Direktantriebe auf. In einer bevorzugten Ausführungsform sind die eigenen Antriebe des Rollenabwicklers 100 sowie des Rollenaufwicklers 500 als Elektromotoren ausgebildet und bevorzugt mittels einer virtuelle Leitachse beispielsweise mit anderen Maschinenteilen gekoppelt angeordnet.

In einer bevorzugten Ausführungsform weist die Flexodruckmaschine 01 mehrere Einzelantriebe und/oder Direktantriebe auf. Bevorzugt sind die Einzelantriebe und/oder Direktantriebe mittels einer virtuellen Leitachse gekoppelt angeordnet. Bevorzugt sind über die Leitachse zumindest die Antriebe des Zentralzylinders 201 sowie des Rollenaufwicklers 500 und des Rollenabwicklers 100, weiter bevorzugt auch die Antriebe der zumindest einen Temperierwalze 350 sowie der Formzylinder 204, mittels der, bevorzugt virtuellen, Leitachse gekoppelt angeordnet.

Insbesondere sind zwischen dem zumindest einen Rollenabwickler 100 und der Druckeinheit 200 und zwischen dem zumindest einen Rollenaufwickler 500 und der Druckeinheit 200 Abstände angeordnet. Die Abstände sind bevorzugt parallel zur Richtung G zu betrachten. Bevorzugt ist der kürzeste Abstand A21 zwischen dem Rollenabwickler 100, insbesondere die Rotationsachse 103 der Bedruckstoffrolle 101 oder der Rotationsachse 103 des für die Bedruckstoffrolle 101 vorgesehenen Position des Rollenabwicklers 100 und dem zumindest einen Zentralzylinder 201, insbesondere einem Punkt auf der Mantelfläche des Zentralzylinders 201, nicht größer als der vierfache Durchmesser d201 des Zentralzylinders 201. Weiter bevorzugt nicht größer als der dreifache und/oder der zweifache Durchmesser d201 des Zentralzylinders 201.

Bevorzugt ist der kürzeste Abstand A52 zwischen dem Rollenaufwickler 500, insbesondere die Rotationsachse 502 der Substratrolle 501 oder der Rotationsachse 502 des für die Substratrolle 501 vorgesehenen Position des Rollenaufwicklers 500, und dem Zentralzylinder 201, insbesondere einem Punkt auf der Mantelfläche des Zentralzylinders 201, nicht größer als der vierfache Durchmesser d201 des Zentralzylinders 201. Weiter bevorzugt ist der Abstand A52 nicht größer als der dreifache und/oder zweifache Durchmesser d201 des zumindest einen Zentralzylinders 201.

### Bezugszeichenliste

- 01: Druckmaschine, Flexodruckmaschine, Zentralzylinderdruckmaschine, Rollendruckmaschine
- 02: Bedruckstoff, Bedruckstoffbahn, Substratbahn, bahnförmig

- 100: Abwickler, Rollenabwickler
- 101: Bedruckstoffquelle, Substratrolle, Bedruckstoffrolle
- 102: Umlenkmittel
- 103: Rotationsachse (101)
- 104: Einrichtung
- 105: Umlenkmittel (104)

- 200: Druckaggregat, Druckeinheit, Flexodruckaggregat
- 201: Zentralzylinder
- 202: Druckwerk
- 203: Rasterwalze
- 204: Formzylinder
- 205: Rakeleinrichtung
- 206: Anpresswalze, Umlenkwalze
- 207: Rotationsachse (201)

- 300: Trocknereinheit
- 301: Führungselement
- 302: Umlenkmittel, Umlenkrolle, leerlaufend
- 303: -
- 304: Trocknerabschnitt
- 305: Rotationsachse (301)
- 306: Düse
- 307: Düsenkasten, unterer
- 308: Düsenkasten, mittlerer
- 309: Düsenkasten, oberer
- 310: -
- 311: Gaseintritt, unterer
- 312: Gaseintritt, mittlerer
- 313: Gaseintritt, oberer
- 314: Gasaustritt, oberer
- 315: -
- 316: Gasaustritt, unterer
- 317: Gehäuse (300)

- 350: Temperierwalze, Kühlwalze
- 351: Rotationsachse (350)
- 352: Andrückwalze
- 353: Kraftmesser

- 400: Inspektionseinrichtung
- 401: Sensoreinrichtung zur Druckbildanalyse, Bildsensor
- 402: Umlenkmittel (400)
- 403: Sensoreinrichtung zur Registerinspektion, Bildsensor

- 500: Aufwickler, Rollenaufwickler
- 501: Substratrolle, Bedruckstoffrolle
- 502: Rotationsachse (501)
- 503: Umlenkmittel (500)

- A: Richtung, Querrichtung, axial
- G: Richtung, Transportrichtung(01)
- T: Richtung Transportrichtung
- V: Richtung, vertikal

- d201: Durchmesser (201)
- d204: Durchmesser (204)
- L304: Länge (304)
- H304: Höhe (304)
- V301: Versatz (301)

- A31: Abstand (351) zu (305)
- A52: Abstand (502) und (201)
- A21: Abstand (201) und (103)

## Patentansprüche

1. Flexodruckmaschine (01) zur Bedruckung einer Substratbahn (02) mit zumindest einer Druckeinheit (200) und mit zumindest einem Zentralzylinder (201), wobei über den Umfang des zumindest einen Zentralzylinders (201) mehrere Druckwerke (202) angeordnet sind, wobei die Flexodruckmaschine (01) zumindest einen Rollenaufwickler (500) aufweist, wobei die zumindest eine Flexodruckmaschine (01) zumindest einen Rollenabwickler (100) aufweist und wobei der zumindest eine Rollenabwickler (100) und der zumindest eine Rollenaufwickler (500) jeweils auf der gegenüberliegenden Seite des zumindest einen Zentralzylinders (201) angeordnet sind, wobei der zumindest eine Zentralzylinder (201) zwischen dem zumindest einen Rollenabwickler (100) und dem zumindest einen Rollenaufwickler (500) angeordnet ist, **dadurch gekennzeichnet, dass** in einer vertikalen Richtung (V) über der Druckeinheit (200) eine horizontal ausgerichtete Trocknereinheit (300) mit zumindest einem Führungselement (301) angeordnet ist, dass die zumindest eine horizontal ausgerichtete Trocknereinheit (300) zumindest zwei Trocknerabschnitte (304) aufweist, dass ein Trocknerabschnitt (304) von einem nächsten Trocknerabschnitt (304) durch zumindest ein Umlenkmittel (302) getrennt angeordnet ist und dass der kürzester Abstand (A21) des zumindest einen Rollenabwicklers (100) zu dem zumindest einen Zentralzylinder (201) nicht größer als ein zweifacher Durchmesser (d201) des Zentralzylinders (201) und der kürzeste Abstand (A52) des zumindest einen Rollenaufwicklers (500) zu dem zumindest einen Zentralzylinder (201) nicht größer als der zweifache Durchmesser (d201) des Zentralzylinders (201) ist.

2. Flexodruckmaschine nach Anspruch 1, **dadurch gekennzeichnet, dass** die Flexodruckmaschine (01) zumindest eine Temperierwalze (350) aufweist und dass die zumindest eine Temperierwalze (350) dem letzten Trocknerabschnitt (304) der zumindest einen Trocknereinheit (300) nachgeordnet angeordnet ist.

3. Flexodruckmaschine nach Anspruch 2, **dadurch gekennzeichnet, dass** ein Abstand (A31) von einem letzten Führungselement (301) des letzten Trocknerabschnitts (304) der zumindest einen Trocknereinheit (300) zu der zumindest einen Temperierwalze (350) zwischen 10 cm und 100 cm beträgt.

4. Flexodruckmaschine nach Anspruch 1 oder 2 oder 3, **dadurch gekennzeichnet, dass** der Trocknereinheit (300) im Transportweg der Substratbahn (02) eine Inspektionseinrichtung (400) zur Registerinspektion und/oder Druckbildanalyse nachgeordnet ist.

5. Flexodruckmaschine nach Anspruch 1 oder 2 oder 3 oder 4, **dadurch gekennzeichnet, dass** die zumindest zwei Trocknerabschnitte (304) zumindest zwei Führungselemente (301) aufweisen und dass die zumindest zwei Führungselemente (301) in einer Richtung (G) und der vertikalen Richtung (V) zueinander versetzt angeordnet sind.

6. Flexodruckmaschine nach Anspruch 1 oder 2 oder 3 oder 4 oder 5, **dadurch gekennzeichnet, dass** zwischen jedem Trocknerabschnitt (304) zumindest ein Umlenkmittel (302) so angeordnet ist, dass die zumindest eine Substratbahn (02) vor jedem Trocknerabschnitt (304) durch zumindest ein Umlenkmittel (302) gedreht angeordnet ist und/oder die Substratbahn (02) und/oder der für die Substratbahn (02) vorgesehene Transportweg zwischen 135° und 225° umgelenkt angeordnet ist.

7. Flexodruckmaschine nach Anspruch 1 oder 2 oder 3 oder 4 oder 5 oder 6, **dadurch gekennzeichnet, dass** jeder Trocknerabschnitt (304) mehrere Düsen (306) aufweist und dass die mehrere Düsen (306) eines jeden Trocknerabschnitts (304) von oben und von unten auf die Substratbahn (02) und/oder auf den Transportweg der Substratbahn (02) zeigend angeordnet sind.

8. Flexodruckmaschine nach Anspruch 1 oder 2 oder 3 oder 4 oder 5 oder 6 oder 7, **dadurch gekennzeichnet, dass** ein Abstand (A31) von einem letzten Führungselement (301) des letzten Trocknerabschnitts (304) der zumindest einen Trocknereinheit (300) zu der zumindest einen Temperierwalze (350), halb so kurz ist wie eine Länge (L304) des Transportweges der Substratbahn (02) durch den jeweiligen letzten Trocknerabschnitt (304) und dass als Länge (L304) des Transportweges der Substratbahn (02) parallel zur Richtung (G) von einem ersten Führungselement (301) zu dem in Transportrichtung (T) letzten Führungselement (301) des letzten Trocknerabschnitts (304) bezeichnet wird.

9. Flexodruckmaschine nach Anspruch 2 oder 3 oder 4 oder 5 oder 6 oder 7 oder 8, **dadurch gekennzeichnet, dass** die zumindest eine Temperierwalze (350) durch zumindest einen Antrieb angetrieben angeordnet ist und dass die zumindest eine Temperierwalze (350) die Bahnspannung der Substratbahn (02) steuernd und/oder regelnd angeordnet ist.

10. Flexodruckmaschine nach Anspruch 1 oder 2 oder 3 oder 4 oder 5 oder 6 oder 7 oder 8 oder 9, **dadurch gekennzeichnet, dass** zwei Trocknerabschnitte (304) durch zwei Umlenkrollen (302) getrennt angeordnet sind.

11. Flexodruckmaschine nach Anspruch 1 oder 2 oder 3 oder 4 oder 5 oder 6 oder 7 oder 8 oder 9 oder 10, **dadurch gekennzeichnet, dass** die zumindest zwei Trocknerabschnitte (304) durch zumindest ein Gehäuse (317) umgeben sind.

12. Flexodruckmaschine nach Anspruch 1 oder 2 oder 3 oder 4 oder 5 oder 6 oder 7 oder 8 oder 9 oder 10 oder 11 oder 12, **dadurch gekennzeichnet, dass** zwischen der zumindest einen Temperierwalze (350) und des letzten Trocknerabschnitts (304) ein Kraftmesser (353) angeordnet ist.

13. Flexodruckmaschine nach Anspruch 2 oder 3 oder 4 oder 5 oder 6 oder 7 oder 8 oder 9 oder 10 oder 11 oder 12, **dadurch gekennzeichnet, dass** die zumindest eine Temperierwalze (350) zwischen der zumindest einen Trocknereinheit (300) und einer Ebene (E201) angeordnet ist und dass die Ebene (E201) durch die vertikale Richtung (V) und die Rotationsachse (207) des Zentralzylinders (201) aufgespannt wird.

14. Flexodruckmaschine nach Anspruch 1 oder 2 oder 3 oder 4 oder 5 oder 6 oder 7 oder 8 oder 9 oder 10 oder 11 oder 12 oder 13, **dadurch gekennzeichnet, dass** der kürzeste Abstand (A21) der Rotationsachse (103) der Bedruckstoffquelle (101) und einem Punkt auf der Mantelfläche des Zentralzylinders (201) nicht größer als ein zweifacher Durchmesser (d201) des Zentralzylinders (201) und der kürzeste Abstand (A52) der Rotationsachse (502) der Substratrolle (501) und einem Punkt auf der Mantelfläche des Zentralzylinders (201) nicht größer als der zweifache Durchmesser (d201) des Zentralzylinders (201) ist.

15. Flexodruckmaschine nach Anspruch 4 oder 5 oder 6 oder 7 oder 8 oder 9 oder 10 oder 11 oder 12 oder 13 oder 14, **dadurch gekennzeichnet, dass** die zumindest eine Temperierwalze (350) der zumindest einen horizontal angeordneten Trocknereinheit (300) nachgeordnet und der Inspektionseinheit (400) vorgeordnet angeordnet ist.

## Claims

1. Flexographic printing press (01) for printing a substrate web (02), comprising at least one printing unit (200) and comprising at least one central cylinder (201), wherein a plurality of printing couples (202) are arranged around the periphery of the at least one central cylinder (201), wherein the flexographic printing press (01) has at least one roll winder (500), wherein the at least one flexographic printing press (01) has at least one roll unwinder (100), and wherein the at least one roll unwinder (100) and the at least one roll winder (500) are respectively arranged on opposite sides of the at least one central cylinder (201), wherein the at least one central cylinder (201) is arranged between the at least one roll unwinder (100) and the at least one roll winder (500), **characterized in that** a horizontally aligned dryer unit (300) having at least one guide element (301) is arranged above the printing unit (200) in a vertical direction (V), **in that** the at least one horizontally aligned dryer unit (300) has at least two dryer sections (304), **in that** one dryer section (304) is arranged separated from the next dryer section (304) by at least one diverting means (302), and **in that** the shortest distance (A21) between the at least one roll unwinder (100) and the at least one central cylinder (201) is no greater than twice the diameter (d201) of the central cylinder (201), and the shortest distance (A52) between the at least one roll winder (500) and the at least one central cylinder (201) is no greater than twice the diameter (d201) of the central cylinder (201).

2. Flexographic printing press according to claim 1, **characterized in that** the flexographic printing press (01) has at least one temperature control roller (350), and **in that** the at least one temperature control roller (350) is arranged downstream of the last dryer section (304) of the at least one dryer unit (300).

3. Flexographic printing press according to claim 2, **characterized in that** the distance (A31) from the last guide element (301) of the last dryer section (304) of the at least one dryer unit (300) to the at least one temperature control roller (350) is between 10 cm and 100 cm.

4. Flexographic printing press according to claim 1 or 2 or 3, **characterized in that** an inspection device (400) for inspecting perfecting register and/or for print image analysis is arranged downstream of the dryer unit (300) in the transport path of the substrate web (02).

5. Flexographic printing press according to claim 1 or 2 or 3 or 4, **characterized in that** the at least two dryer sections (304) have at least two guide elements (301), and **in that** the at least two guide elements (301) are arranged offset from one another in a direction (G) and in the vertical direction (V).

6. Flexographic printing press according to claim 1 or 2 or 3 or 4 or 5, **characterized in that** at least one diverting means (302) is arranged between each dryer section (304) such that the at least one substrate web (02) is rotated upstream of each dryer section (304) by at least one diverting means (302) and/or the substrate web (02) and/or the transport path provided for the substrate web (02) is diverted by between 135° and 225°.

7. Flexographic printing press according to claim 1 or 2 or 3 or 4 or 5 or 6, **characterized in that** each dryer section (304) has a plurality of nozzles (306), and **in that** the plurality of nozzles (306) of each dryer section (304) are arranged pointing from above and from below onto the substrate web (02) and/or onto the transport path of the substrate web (02).

8. Flexographic printing press according to claim 1 or 2 or 3 or 4 or 5 or 6 or 7, **characterized in that** the distance (A31) from the last guide element (301) of the last dryer section (304) of the at least one dryer unit (300) to the at least one temperature control roller (350) is half as short as the length (L304) of the transport path of the substrate web (02) through the respective last dryer section (304), and **in that** is referred to as the length (L304) the length of the transport path of the substrate web (02), parallel to the direction (G), from the first guide element (301) to the last guide element (301) of the last dryer section (304) in the direction of transport (T).

9. Flexographic printing press according to claim 2 or 3 or 4 or 5 or 6 or 7 or 8, **characterized in that** the at least one temperature control roller (350) is driven by at least one drive, and **in that** the at least one temperature control roller (350) is arranged for open-loop and/or closed-loop control of the web tension of the substrate web (02).

10. Flexographic printing press according to claim 1 or 2 or 3 or 4 or 5 or 6 or 7 or 8 or 9, **characterized in that** two dryer sections (304) are arranged separated by two diverting rollers (302).

11. Flexographic printing press according to claim 1 or 2 or 3 or 4 or 5 or 6 or 7 or 8 or 9 or 10, **characterized in that** the at least two dryer sections (304) are enclosed by at least one housing (317).

12. Flexographic printing press according to claim 1 or 2 or 3 or 4 or 5 or 6 or 7 or 8 or 9 or 10 or 11 or 12, **characterized in that** a dynamometer (353) is arranged between the at least one temperature control roller (350) and the last dryer section (304) .

13. Flexographic printing press according to claim 2 or 3 or 4 or 5 or 6 or 7 or 8 or 9 or 10 or 11 or 12, **characterized in that** the at least one temperature control roller (350) is arranged between the at least one dryer unit (300) and a plane (E201), and **in that** the plane (E201) is spanned by the vertical direction (V) and the axis of rotation (207) of the central cylinder (201).

14. Flexographic printing press according to claim 1 or 2 or 3 or 4 or 5 or 6 or 7 or 8 or 9 or 10 or 11 or 12 or 13, **characterized in that** the shortest distance (A21) between the axis of rotation (103) of the printing material source (101) and a point on the lateral surface of the central cylinder (201) is no greater than twice the diameter (d201) of the central cylinder (201), and the shortest distance (A52) between the axis of rotation (502) of the substrate roll (501) and a point on the lateral surface of the central cylinder (201) is no greater than twice the diameter (d201) of the central cylinder (201).

15. Flexographic printing press according to claim 4 or 5 or 6 or 7 or 8 or 9 or 10 or 11 or 12 or 13 or 14, **characterized in that** the at least one temperature control roller (350) is arranged downstream of the at least one horizontally arranged dryer unit (300) and upstream of the inspection unit (400).

## Revendications

1. Machine d'impression flexographique (01) pour imprimer sur une bande de substrat (02) comportant au moins une unité d'impression (200) et au moins un tambour central (201), dans laquelle plusieurs groupes d'impression (202) sont disposés sur le pourtour du au moins un tambour central (201), la machine d'impression flexographique (01) présentant au moins un enrouleur (500), la au moins une machine d'impression flexographique (01) présentant au moins un dérouleur (100) et le au moins un dérouleur (100) et le au moins un enrouleur (500) étant disposés respectivement du côté opposé du au moins un tambour central (201), le au moins un tambour central (201) étant disposé entre le au moins un dérouleur (100) et le au moins un enrouleur (500), **caractérisée en ce qu'**une unité de séchoir orientée horizontalement (300) pourvue d'au moins un élément de guidage (301) est disposée dans une direction verticale (V) au-dessus de l'unité d'impression (200), **en ce que** la au moins une unité de séchoir orientée horizontalement (300) présente au moins deux sections de séchoir (304), **en ce qu'**une section de séchoir (304) est séparée d'une section de séchoir (304) suivante par au moins un moyen de déviation (302) et **en ce que** la distance la plus courte (A21) depuis le au moins un dérouleur (100) jusqu'au au moins un tambour central (201) n'est pas supérieure à un double diamètre (d201) du tambour central (201) et la distance la plus courte (A52) depuis le au moins un enrouleur (500) jusqu'au au moins un tambour central (201) n'est pas supérieure au double diamètre (d201) du tambour central (201) .

2. Machine d'impression flexographique selon la revendication 1, **caractérisée en ce que** la machine d'impression flexographique (01) présente au moins un cylindre de thermorégulation (350) et **en ce que** le au moins un cylindre de thermorégulation (350) est disposé en aval de la dernière section de séchoir (304) de la au moins une unité de séchoir (300) .

3. Machine d'impression flexographique selon la revendication 2, **caractérisée en ce qu'**une distance (A31) depuis un dernier élément de guidage (301) de la dernière section de séchoir (304) de la au moins une unité de séchoir (300) jusqu'au au moins un cylindre de thermorégulation (350) se situe entre 10 cm et 100 cm.

4. Machine d'impression flexographique selon la revendication 1 ou 2 ou 3, **caractérisée en ce qu'**un dispositif d'inspection (400) pour l'inspection de repérage et/ou l'analyse de l'image d'impression est disposé en aval de l'unité de séchoir (300) dans la voie de transport de la bande de substrat (02).

5. Machine d'impression flexographique selon la revendication 1 ou 2 ou 3 ou 4, **caractérisée en ce que** les au moins deux sections de séchoir (304) présentent au moins deux éléments de guidage (301) et **en ce que** les au moins deux éléments de guidage (301) sont disposés en décalage l'un par rapport à l'autre dans une direction (G) et dans la direction verticale (V) .

6. Machine d'impression flexographique selon la revendication 1 ou 2 ou 3 ou 4 ou 5, **caractérisée en ce qu'**au moins un moyen de déviation (302) est disposé entre chaque section de séchoir (304) de telle sorte que la au moins une bande de substrat est disposée avant chaque section de séchoir (304) rotative grâce à au moins un moyen de déviation (302) et/ou la bande de substrat (02) et/ou la voie de transport prévue pour la bande de substrat (02) est/sont disposée/s en position déviée d'entre 135° et 225°.

7. Machine d'impression flexographique selon la revendication 1 ou 2 ou 3 ou 4 ou 5 ou 6, **caractérisée en ce que** chaque section de séchoir (304) présente plusieurs buses (306) et **en ce que** les plusieurs buses (306) de chaque section de séchoir (304) sont disposées en pointant depuis le haut et depuis le bas sur la bande de substrat (02) et/ou sur la voie de transport de la bande de substrat (02).

8. Machine d'impression flexographique selon la revendication 1 ou 2 ou 3 ou 4 ou 5 ou 6 ou 7, **caractérisée en ce qu'**une distance (A31) depuis un dernier élément de guidage (301) de la dernière section de séchoir (304) de la au moins une unité de séchoir (300) jusqu'au au moins un cylindre de thermorégulation (350) est de la moitié d'une longueur (L304) de la voie de transport de la bande de substrat (02) à travers la dernière section de séchoir (304) respective et **en ce que** l'on désigne comme longueur (L304) la longueur de la voie de transport de la bande de substrat (02) parallèlement à la direction (G) depuis un premier élément de guidage (301) jusqu'au dernier élément de guidage (301) dans la direction du transport (T) de la dernière section de séchoir (304).

9. Machine d'impression flexographique selon la revendication 2 ou 3 ou 4 ou 5 ou 6 ou 7 ou 8, **caractérisée en ce que** le au moins un cylindre de thermorégulation (350) est disposé entraîné par au moins un entraînement et **en ce que** le au moins un cylindre de thermorégulation (350) est disposé en commandant et/ou régulant la tension de bande de la bande de substrat (02).

10. Machine d'impression flexographique selon la revendication 1 ou 2 ou 3 ou 4 ou 5 ou 6 ou 7 ou 8 ou 9, **caractérisée en ce que** deux sections de séchoir (304) sont séparées par deux rouleaux de déviation (302).

11. Machine d'impression flexographique selon la revendication 1 ou 2 ou 3 ou 4 ou 5 ou 6 ou 7 ou 8 ou 9 ou 10, **caractérisée en ce que** les au moins deux sections de séchoir (304) sont entourées par au moins un boîtier (317).

12. Machine d'impression flexographique selon la revendication 1 ou 2 ou 3 ou 4 ou 5 ou 6 ou 7 ou 8 ou 9 ou 10 ou 11 ou 12, **caractérisée en ce qu'**un dynamomètre (353) est disposé entre le au moins un cylindre de thermorégulation (350) et la dernière section de séchoir (304).

13. Machine d'impression flexographique selon la revendication 2 ou 3 ou 4 ou 5 ou 6 ou 7 ou 8 ou 9 ou 10 ou 11 ou 12, **caractérisée en ce que** le au moins un cylindre de thermorégulation (350) est disposé entre la au moins une unité de séchoir (300) et un plan (E201) et **en ce que** le plan (E201) s'étend à travers la direction verticale (V) et l'axe de rotation (207) du tambour central (201).

14. Machine d'impression flexographique selon la revendication 1 ou 2 ou 3 ou 4 ou 5 ou 6 ou 7 ou 8 ou 9 ou 10 ou 11 ou 12 ou 13, **caractérisée en ce que** la distance la plus courte (A21) entre l'axe de rotation (103) de la source de matière à imprimer (101) et un point sur la surface de la gaine du tambour central (201) n'est pas supérieure à un double diamètre (d201) du tambour central (201) et la distance la plus courte (A52) entre l'axe de rotation (502) du rouleau de substrat (501) et un point sur la surface de la gaine du tambour central (201) n'est pas supérieure au double diamètre (d201) du tambour central (201).

15. Machine d'impression flexographique selon la revendication 4 ou 5 ou 6 ou 7 ou 8 ou 9 ou 10 ou 11 ou 12 ou 13 ou 14, **caractérisée en ce que** le au moins un cylindre de thermorégulation (350) est disposé en aval de la au moins une unité de séchoir (300) disposée horizontalement et est disposé en amont de l'unité d'inspection (400).
